# EUROPÄISCHE PATENTSCHRIFT

(11) **EP 2 580 033 B1**
(45) Veröffentlichungstag und Bekanntmachung des Hinweises auf die Patenterteilung: **16.03.2016**
(21) Anmeldenummer: 11730200.0
(22) Anmeldetag: 14.06.2011
(51) Int. Cl.: B26D 7/26

(54) **VERFAHREN UND VORRICHTUNG ZUR SCHNEIDSPALTEINSTELLUNG EINER AUFSCHNEIDEVORRICHTUNG**
METHOD AND APPARATUS FOR SETTING A CUTTING GAP
PROCEDE ET DISPOSITIF POUR LE REGLAGE DU JEU DE COUPE

(30) Priorität: 13.08.2010 DE 102010034360; 11.06.2010 DE 102010023405
(43) Veröffentlichungstag der Anmeldung: 17.04.2013
(73) Patentinhaber: GEA Food Solutions Germany GmbH, 35216 Biedenkopf-Wallau (DE)
(72) Erfinder: SCHMEISER, Jörg, 87487 Wiggensbach (DE); MAYER, Josef, 87766 Memmingerberg (DE)
(74) Vertreter: Wolff, Felix
(86) Internationale Anmeldenummer: PCT/EP2011/002909
(87) Internationale Veröffentlichungsnummer: WO 2011/154163

(56) Entgegenhaltungen:
- WO-A1-2005/009696

## Beschreibung

Die vorliegende Erfindung betrifft ein Verfahren zur Einstellung des Schneidspaltes an einer Aufschneidevorrichtung zum Schneiden von Lebensmittelprodukten, wobei die Aufschneidevorrichtung ein rotierend angetriebenes Messer, eine Schneidkante und eine Verstellvorrichtung aufweist, die das Messer senkrecht zur Schneidkante auf die Schneidkante zu oder von dieser weg bewegt, bei dem das Messer zunächst durch die Verstellvorrichtung bewegt wird bis eine Berührung des Messers mit der Schneidkante stattfindet und anschließend durch die Verstellvorrichtung ein gewünschter Abstand zwischen Messer und Schneidkante eingestellt wird. Des Weiteren betrifft die vorliegende Erfindung eine Vorrichtung zur Schneidspalteinstellung einer Aufschneidevorrichtung.

Ein derartiges Verfahren ist aus dem Stand der Technik, beispielsweise der EP 1409210 B1 sowie der WO 2005/009696 bekannt. Das dort beschriebene Verfahren ist jedoch vergleichsweise aufwändig durchzuführen und führt oftmals nicht zu zufriedenstellenden Ergebnissen.

Es war deshalb die Aufgabe der vorliegenden Erfindung ein Verfahren und eine Aufschneidevorrichtung zur Verfügung zu stellen, das/die die Nachteile des Standes der Technik nicht aufweist.

Gelöst wird die Aufgabe mit einem Verfahren zur Einstellung des Schneidspaltes an einer Aufschneidevorrichtung zum Schneiden von Lebensmittelprodukten, wobei die Aufschneidevorrichtung ein rotierend angetriebenes Messer, eine Schneidkante und eine Verstellvorrichtung aufweist, die das Messer senkrecht zur Schneidkante auf die Schneidkante zu oder von dieser weg bewegt, bei dem das Messer zunächst durch die Verstellvorrichtung bewegt wird bis eine Berührung des Messers mit der Schneidkante stattfindet und anschließend durch die Verstellvorrichtung ein gewünschter Abstand zwischen Messer und Schneidkante eingestellt wird und bei dem der Schleppfehler
- des Rotationsantriebs des Messers und/oder
- des Antriebs der Verstellvorrichtung, die das Messer senkrecht zur Schneidkante bewegt,
bei der Berührung des Messers mit der Schneidkante ermittelt wird.

Vorzugsweise ist die Drehrichtung des Messers bei der Fahrt gegen das Messer entgegengesetzt der Drehrichtung im Schneidbetrieb. Dies verhindert eine Beschädigung der Messerschneide bei dem Einstellprozess.

Die Rotation des Messers während des Einstellprozesses hat wesentliche Vorteile gegenüber dem Stand der Technik. Wird das Messer bei Einstellen nicht rotativ bewegt, erfolgt lediglich eine punktuelle Berührung zwischen Messer und Schneidkante an 2 Punkten. Da dieser Berührpunkt je nach relativer Stellung der Messerrotationsachse zur Schneidkante und je nach Ausführung der Schneidkante stark variieren kann, ergibt eine Messung nach dem Stand der Technik eine nur ungenaue Messung. Beim Rotieren des Messers beim Einstellen hingegen wird vorzugsweise die gesamte Überlappungsebene von Messer und Schneidkante jeweils komplett abgefahren.

Die zu diesem Gegenstand der vorliegenden Erfindung gemachten Ausführungen gelten für die anderen Ausführungen gleichermaßen und umgekehrt.

Die vorliegende Erfindung betrifft ein Verfahren zur Einstellung des Schneidspaltes an einer Aufschneidevorrichtung. Mit einer derartigen Aufschneidevorrichtung werden Lebensmittelriegel, beispielsweise Wurst- Käse oder Schinkenriegel in Lebensmittelscheiben aufgeschnitten. Beim Aufschneiden wirken ein rotierend angetriebenes Schneidmesser und eine Schneidkante schneidend zusammen. Der Schneidspalt ist der Abstand zwischen dem Schneidmesser und einer Schneidkante. Dieser Schneidspalt muss sehr genau eingestellt werden. Ist er zu groß, werden die Produkte zumindest abschnittsweise nicht geschnitten sondern gehackt. Ist er zu klein, kommt es zu einem ständigen, unerwünschten Kontakt zwischen dem Schneidmesser und der Schneidkante, was einen starken Verschleiß des Messers nach sich zieht.

Bei dem erfindungsgemäßen Verfahren ist nun vorgesehen, dass das Messer von einer Verstellvorrichtung senkrecht zur Schneidkante so lange verschoben wird, bis das Messer die Schneidkante berührt. Ausgehend von dieser Berühr-Position als Nullposition kann dann das Schneidmesser von der Verstellvorrichtung um einen definierten Abstand von der Schneidkante wegbewegt werden, der grade so groß ist, dass das Messer nicht gegen die Schneidkante stößt bzw. nicht so groß ist, dass ein Hacken der Produkte resultiert. Dieser Abstand ist der gewünschte Schneidspalt.

Gemäß einer ersten erfindungsgemäßen Ausführungsform der vorliegenden Erfindung wird der Schleppfehler des Rotationsantriebs des Messers bei der Berührung der Schneidkante ermittelt. Während dieser Einstellung dreht sich das Schneidmesser oder es pendelt um seine Rotationsachse hin und her. Dabei wird das Messer solange von einer Verstelleinrichtung linear entlang seiner Rotationsachse in Richtung der Schneidkante bewegt, bis es diese berührt. Insbesondere wenn das Messer mit einem vergleichsweise geringen Drehmoment rotierend angetrieben wird, stellt sich bei der Berührung des Messers mit der Schneidkante ein Schleppfehler ein, da das zur Verfügung gestellte Drehmoment nicht groß genug ist, die von einer Regelung geforderte Soll-Position zu halten. Die Ist-Position des Messers wird folglich der Soll-Position hinterher hinken. Diese Differenz wird als Schleppfehler bezeichnet. Sobald folglich ein solcher Schleppfehler eintritt, weiß die Maschinensteuerung, dass das Messer die Schneidkante berührt hat und die lineare Verstellung des Messers in Richtung der Schneidkante wird gestoppt. Ausgehend von dieser Berühr-Position als Nullposition kann dann das Schneidmesser um einen definierten Abstand von der Schneidkante wegbewegt werden, der grade so groß ist, dass das Messer nicht gegen die Schneidkante stößt bzw. nicht so groß ist, dass ein Hacken der Produkte resultiert. Dieser Abstand ist der gewünschte Schneidspalt.

Bei einer zusätzlichen oder alternativen Ausführungsform der vorliegenden Erfindung wird der Schleppfehler des Antriebs der Verstellvorrichtung ermittelt, die das Schneidmesser senkrecht zur Schneidebne linear verschiebt, ermittelt. Sobald das Messer die Schneidkante berührt, tritt ein Schleppfehler beim Antrieb der Verstellvorrichtung ein, da die von einer Regelung geforderte Soll-Position von dem Antrieb nicht gehalten werden kann. Die Ist-Position des Messers wird folglich der Soll-Position hinterher hinken. Diese Differenz wird als Schleppfehler bezeichnet. Sobald folglich ein solcher Schleppfehler eintritt, weiß die Maschinensteuerung, dass das Messer die Schneidkante berührt hat. Der Anrieb wird dann vorzugsweise sofort abgestellt. Ausgehend von dieser Berühr-Position als Nullposition kann dann das Schneidmesser um einen definierten Abstand von der Schneidkante wegbewegt werden, der grade so groß ist, dass das Messer nicht gegen die Schneidkante stößt bzw. nicht so groß ist, dass ein Hacken der Produkte resultiert. Dieser Abstand ist der gewünschte Schneidspalt. Vorzugsweise pendelt das Messer bei der Verschiebung des Messers hin und her.

Die zu diesem Gegenstand der vorliegenden Erfindung gemachten Ausführungen gelten für die anderen Gegenstände der vorliegenden Erfindung gleichermaßen und umgekehrt.

Gemäß einer bevorzugten Ausführungsform der vorliegenden Erfindung pendelt oder rotiert das Schneidmesser bei der Einstellung des Einstellung des Schneidspaltes, insbesondere bei der Ermittlung der Berührposition als Nullposition um seine Rotationsachse. Pendeln im Sinne der Erfindung bedeutet, dass das Schneidmesser bei dem Einstellvorgang vor- und zurückrotiert, besonders bevorzugt keine vollständige Drehbewegung vollführt.

Erfindungsgemäß ist bei dieser Ausführungsform nun vorgesehen, dass die Veränderung eines Parameters des Pendel-/Rotationsantriebs bei der Berührung des Messers mit der Schneidkante gemessen wird. Vorzugsweise handelt es sich bei diesem Parameter um einen Schleppfehler des Pendel-/Rotationsantriebs. Ausgehend von dieser Berühr-Position als Nullposition kann dann das Schneidmesser um einen definierten Abstand von der Schneidkante wegbewegt werden, der grade so groß ist, dass das Messer nicht gegen die Schneidkante stößt bzw. nicht so groß ist, dass ein Hacken der Produkte resultiert. Dieser Abstand ist der gewünschte Schneidspalt.

Vorzugsweise vollführt das Schneidmesseresser bei der Einstellung des Schneidspaltes zumindest zeitweise eine Schraubenbewegung; d.h. es rotier/pendelt und wird gleichzeitig axial verschoben bis es die Schneidkante berührt und/oder bis der gewünschte Schneidspalt eingestellt ist.

Ein weiterer Gegenstand der vorliegenden Erfindung ist ein Aufschneidevorrichtung , zum Aufschneiden von Lebensmittelriegeln, insbesondere von Wurst-, Fleisch- oder Käseriegeln, wobei das Lebensmittel auf einer Produktauflage aufliegt und ein mit einer Messerwelle rotierend angetriebenes Schneidmesser im Zusammenspiel mit einer Schneidkante am vorderen Ende des Lebensmittelriegels, Lebensmittelscheiben abtrennt, sich das Schneidmesser während des Abtrennens der Lebensmittelscheibe in einer Schneidebene befindet, das Schneidmesser gegenüber der Produktauflage und parallel zur Rotationsachse des Schneidmessers beweglich gelagert ist und eine Verstellvorrichtung vorgesehen ist, die bewirkt, dass zum Durchführen eines oder mehrerer Leerschnitte der Abstand zwischen dem Schneidmesser und dem vorderen Ende des Lebensmittelriegels veränderbar ist und die Vorrichtung eine Bewegung des Schneidmessers relativ zu der Schneidkante zur Einstellung eines Schneidspaltes bewirkt, wobei der Rotationsantrieb des Messers ein Mittel aufweist, mit dem die Berührung des Messers mit der Schneidkante feststellbar ist, wobei das Mittel eine Maschinensteuerung ist, die durch eine Schleppfehlermessung des Rotationsantriebs des Messers und/oder der Verstellvorrichtung eine Berührung des Messers mit der Schneidkante ermittelt.

Im Folgenden wird die Erfindung anhand der einzigen Figur 1 erläutert. Diese Erläuterungen sind lediglich beispielhaft und schränken den allgemeinen Erfindungsgedanken nicht ein. Die Erläuterungen gelten für alle Gegenstände der vorliegenden Erfindung gleichermaßen.

Die erfindungsgemäße Aufschneidevorrichtung 1 ist mittels des Gestells 11 auf einem Unterbau 10 angeordnet. Ein Lebensmittelriegel 2, beispielsweise ein Wurst-, Fleisch-oder Käseriegel, liegt auf der Produktauflage 3 auf. Die Produktauflage 3 ist hierbei zum Beispiel eine Rollenbahn und/oder ein Förderband und gestattet ein möglichst leichtgängiges Transportieren des Lebensmittels 2 in Richtung eines Schneidmessers 4

Das Lebensmittel 2 wird hierbei von einer Fördervorrichtung 30 in Richtung des Schneidmessers 4 gefördert. Bei dem Schneidmesser kann es sich beispielsweise um ein Kreis- oder ein Sichelmesser handeln. Die Fördervorrichtung 30 ist hier beispielhaft durch einen Spindelantrieb 32 ausgebildet, auf welchem ein Greifer 34 schlittenartig geführt ist, der in klammerartigem Eingriff mit dem hinteren Ende des Lebensmittelriegels steht. Durch die Rotation der Spindel 32 bewegt sich der Greifer 34. Durch den Greifer 34 wird die Förderbewegung, des Spindelantriebs 32 auf das Lebensmittel 2 übertragen. Für die Ausgestaltung der Fördervorrichtung 3 sind aber auch viele andere Ausgestaltungen bekannt und einsetzbar. Die Förderung des Lebensmittelriegels kann aber auch allein oder zusätzlich durch Transportbänder erfolgen, die sich unterhalb und/oder oberhalb des Lebensmittelriegels 2 befinden.

Das Schneidmesser 4 befindet sich in der Regel in einem Schneidmessergehäuse 40. Das Schneidmesser 4 besitzt einen hier nicht weiter dargestellten Schneidmesserantrieb, der das Schneidmesser 4 in Rotation 41 versetzt. Das Schneidmesser 4 ist zum Beispiel auf einem Planetengetriebe angeordnet und führt so neben der Rotation um seine Drehachse auch eine Rotation der Drehachse um die Achse des Planetengetriebes aus. Hieraus resultiert, dass das Schneidmesser 4 periodisch umläuft und zum Beispiel von oben an das Lebensmittel 2 heranfahrend in dieses eindringt und eine Lebensmittelscheibe (nicht dargestellt) abtrennt, die dann nach unten auf ein ebenfalls nicht dargestelltes Förderband fallen lässt. Durch die planetenartige Umlaufbewegung des Schneidmessers 4 wird das vordere Ende 20 des Lebensmittels 2 regelmäßig wieder freigegeben und die Fördervorrichtung 30 fördert in diesem Zeitsegment das Lebensmittel 2 gerade um die Scheibendicke nach vorne. Das Freigeben des vorderen Endes 20 des Lebensmittels 2 kann aber auch dadurch erreicht werden, dass es sich um ein Sichelmesser handelt. In diesem Fall kann auf die Planetenbewegung des Schneidkopfes verzichtet werden. Beim Schneiden wirkt das Schneidmesser 4 mit einer Schneidkante 42, die sich hier am vorderen Ende der Produktauflage 3 befindet. Erfindungsgemäß wird vorgeschlagen, dass eine Verstellvorrichtung angeordnet ist, die bewirkt, dass der Abstand zwischen dem Schneidmesser 4 und dem vorderen Ende 20 des Lebensmittels 2 und/oder der Schneidkante 42 veränderbar ist. Diese Verschiebung des Schneidmessers entlang seiner Rotationsachse und relativ zu der Schneidkante 42 wird in dem vorliegenden Fall zur Einstellung des Schneidspaltes herangezogen, indem das Schneidmesser beabstandet von der Schneidkante so lange auf diese zu bewegt wird, bis das Messer die Schneidkante berührt. Bei dieser Berührung wird dann beispielsweise die Veränderungen der Rotation des Schneidmessers, beispielsweise in Form eines Schleppfehlers, gemessen, um die Berührung des Schneidmessers mit der Schneidkante festzustellen. Gemäß einer bevorzugten Ausführung vollführt das Schneidmesser bei der Messung keine vollständigen Umdrehungen, sondern pendelt, von dem Rotationsantrieb angetrieben hin und her. Alternativ dreht sich das Messer um seine Rotationsachse. Beispielsweise wird bei dem Rotationsantrieb oder Pendelantrieb das Auftreten eines Schleppmomentes ermittelt und/oder es wird eine veränderte Stromaufnahme oder eine veränderte Spannung in dem Rotationsantrieb gemessen. Beim "Schleppmoment" wird das Messer, vorzugsweise mit einem geringen Drehmoment, rotativ angetrieben und ständig die Ist-Position des Rotationsantriebs mit einer Soll-Position verglichen. Weicht die Ist-Position von der Soll-Position ab (= Schleppfehler) geht man davon aus, dass das Messer die Schneidleiste berührt hat und die Nullstellung erreicht ist. Sobald die Berührung des Messers mit der Schneidkante festgestellt wurde, wird seine Verstellung in Richtung der Schneidkante vorzugsweise gestoppt oder zumindest vermindert und das Schneidmesser kann, ausgehend von dieser "Null-Position", von der Verstellvorrichtung wieder um ein definiertes Maß von der Schneidkante wegbewegt werden. Dieser Abstand ist dann der gewünschte Schneidspalt. Alternativ oder zusätzlich wird der Schleppfehler des Antriebs der Verstellvorrichtung, die das Schneidmesser in Richtung der Schneidkante und davon weg bewegt, gemessen. Dabei wird das Messer von der Verstellvorrichtung mit einem sehr geringen Strom und einer geringen Geschwindigkeit axial entlang seiner Rotationsachse in Richtung die Schneidkante gefahren. Dabei wird ständig die Ist-Position des Verstellantriebs mit der Soll-Position verglichen. Weicht die Ist-Position von der Soll-Position ab (= Schleppfehler) geht man davon aus, dass das Messer die Schneidleiste berührt hat und die Nullstellung erreicht ist. Ausgehend von dieser Nullstellung kann dann der gewünschte Schneidspalt eingestellt werden.

### Bezugszeichenliste:

- 1: Aufschneidemaschine, Slicer
- 11: Gestell
- 2: Lebensmittelriegel, Produkt
- 20: vorderes Ende des Lebensmittelriegels
- 3: Produktauflage
- 30: Fördereinrichtung
- 33: Schneidkante
- 34: Greifer
- 4: Schneidmesser, Messer
- 41: Drehung des Messers
- 42: Schneidkante
- 49: Schneidebene

## Patentansprüche

1. Verfahren zur Einstellung des Schneidspaltes an einer Aufschneidevorrichtung zum Schneiden von-Lebensmittelprodukten, wobei die Aufschneidevorrichtung ein rotierend angetriebenes Messer (4), eine Schneidkante und eine Verstellvorrichtung aufweist, die das Messer senkrecht zur Schneidkante auf die Schneidkante zu oder von dieser weg bewegt, bei dem das Messer zunächst durch die Verstellvorrichtung bewegt wird, bis eine Berührung des Messers mit der Schneidkante stattfindet und anschließend durch die Verstellvorrichtung ein gewünschter Abstand zwischen Messer und Schneidkante eingestellt wird, **dadurch gekennzeichnet, dass** der Schleppfehler
- des Rotationsantriebs des Messers und/oder
- des Antriebs der Verstellvorrichtung, die das Messer senkrecht zur Schneidkante bewegt,
bei der Berührung des Messers mit der Schneidkante ermittelt wird.

2. Verfahren nach Anspruch 1, **dadurch gekennzeichnet, dass** das Messer bei der Einstellung pendelt oder rotiert.

3. Verfahren nach Anspruch 2, **dadurch gekennzeichnet, dass** die Rotationsrichtung des Messers bei der Schneidspalteinstellung entgegen der Drehrichtung des Messers beim Schneiden erfolgt.

4. Verfahren nach Anspruch 3, **dadurch gekennzeichnet, dass** die Veränderung eines Parameters des Pendel- oder Rotationsantriebs gemessen wird.

5. Verfahren nach einem der voranstehenden Ansprüche, **dadurch gekennzeichnet, dass** das Messer bei der Einstellung des Schneidspaltes zumindest zeitweise eine Schraubenbewegung durchführt.

6. Aufschneidevorrichtung (1), zum Aufschneiden von Lebensmittelriegeln (2), insbesondere von Wurst-, Fleisch- oder Käseriegeln, wobei das Lebensmittel auf einer Produktauflage (3) aufliegt und ein mit einer Messerwelle (110) rotierend angetriebenes Schneidmesser (4) im Zusammenspiel mit einer Schneidkante am vorderen Ende (20) des Lebensmittelriegels (2), Lebensmittelscheiben abtrennt, sich das Schneidmesser (4) während des Abtrennens der Lebensmittelscheibe in einer Schneidebene (49) befindet, das Schneidmesser (4) gegenüber der Produktauflage (3) und parallel zur Rotationsachse (43) des Schneidmessers (4) beweglich gelagert ist und eine Vorrichtung (7) vorgesehen ist, die bewirkt, dass zum Durchführen eines oder mehrerer Leerschnitte der Abstand zwischen dem Schneidmesser (4) und dem vorderen Ende (20) des Lebensmittelriegels (2) veränderbar ist und die Verstellvorrichtung (7) eine Bewegung des Schneidmessers relativ zu der Schneidkante zur Einstellung eines Schneidspaltes bewirkt, wobei der Rotationsantrieb des Messers ein Mittel aufweist, mit dem die Berührung des Messers mit der Schneidkante feststellbar ist, **dadurch gekennzeichnet, dass** das Mittel eine Maschinensteuerung ist, die durch eine Schleppfehlermessung des Rotationsantriebs des Messers und/oder der Verstellvorrichtung eine Berührung des Messers mit der Schneidkante ermittelt.

## Claims

1. Method for adjusting the cutting gap on a slicing device for cutting food products, wherein the slicing device has a rotatingly driven blade (4), a cutting edge and an adjusting device which moves the blade perpendicularly with respect to the cutting edge toward the cutting edge or away from said cutting edge, in which method the blade is first of all moved by the adjusting device until the blade contacts the cutting edge and a desired spacing between the blade and the cutting edge is then adjusted by the adjusting device, **characterized in that** the lag error
- of the rotational drive of the blade and/or
- of the drive of the adjusting device which moves the blade perpendicularly with respect to the cutting edge,
is determined when the blade contacts the cutting edge.

2. Method according to Claim 1, **characterized in that** the blade oscillates or rotates during the adjustment.

3. Method according to Claim 2, **characterized in that** the direction of rotation of the blade when the cutting gap is adjusted is effected in opposition to the direction of rotation of the blade during cutting.

4. Method according to Claim 3, **characterized in that** the change in a parameter of the oscillating or rotational drive is measured.

5. Method according to one of the preceding claims, **characterized in that** during the adjustment of the cutting gap, the blade carries out a helical movement at least sometimes.

6. Slicing device (1), for slicing blocks of food (2), in particular blocks of sausage, meat or cheese, wherein the food rests on a product support (3) and a cutting blade (4), which is rotatingly driven by way of a blade shaft (110), in cooperation with a cutting edge at the front end (20) of the block of food (2), cuts off food slices, the cutting blade (4) is situated in a cutting plane (49) during the cutting off of the food slice, the cutting blade (4) is mounted so as to be movable in relation to the product support (3) and parallel to the axis of rotation (43) of the cutting blade (4) and there is provided a device (7), the aim of which is to make the spacing between the cutting blade (4) and the front end (20) of the block of food (2) changeable so as to carry out one or several dead cuts and the adjusting device (7) brings about a movement of the cutting blade in relation to the cutting edge for adjusting a cutting gap, wherein the rotational drive of the blade has a means by way of which the contact between the blade and the cutting edge is ascertainable, **characterized in that** the means is a machine control which determines contact of the blade with the cutting edge by measuring the lag error of the rotational drive of the blade and/or of the adjusting device.

## Revendications

1. Procédé d'ajustement du jeu de coupe au niveau d'un dispositif de coupe pour découper des produits alimentaires, le dispositif de coupe présentant une lame entraînée en rotation (4), une arête de coupe et un dispositif de réglage, qui déplace la lame perpendiculairement à l'arête de coupe vers l'arête de coupe ou à l'écart de celle-ci, la lame étant d'abord déplacée par le dispositif de réglage jusqu'à ce que la lame arrive en contact avec l'arête de coupe puis un espace souhaité entre la lame et l'arête de coupe est ajusté par le dispositif de réglage, **caractérisé en ce que** l'erreur de poursuite
- de l'entraînement en rotation de la lame et/ou
- de l'entraînement du dispositif de réglage qui déplace la lame perpendiculairement à l'arête de coupe,
est déterminée lors de la venue en contact de la lame avec l'arête de coupe.

2. Procédé selon la revendication 1, **caractérisé en ce que** la lame est animée d'un mouvement pendulaire ou de rotation lors de l'ajustement.

3. Procédé selon la revendication 2, **caractérisé en ce que** le sens de rotation de la lame lors de l'ajustement du jeu de coupe est à l'encontre du sens de rotation de la lame lors de la coupe.

4. Procédé selon la revendication 3, **caractérisé en ce que** la variation d'un paramètre de l'entraînement pendulaire ou en rotation est mesurée.

5. Procédé selon l'une quelconque des revendications précédentes, **caractérisé en ce que** la lame, lors de l'ajustement du jeu de coupe, effectue au moins temporairement un mouvement de vissage.

6. Dispositif de coupe (1) pour découper des tronçons d'aliments (2), en particulier des tronçons de saucisse, de viande ou de fromage, l'aliment reposant sur un support de produit (3) et une lame de coupe (4) entraînée en rotation avec un arbre de lame (110) en coopération avec une arête de coupe au niveau de l'extrémité avant (20) du tronçon d'aliments (2), découpant des tranches d'aliments, la lame de coupe (4), pendant le sectionnement des tranches d'aliments, se trouvant dans un plan de coupe (49), la lame de coupe (4) étant supportée de manière déplaçable par rapport au support de produit (3) et parallèlement à l'axe de rotation (43) de la lame de coupe (4) et un dispositif (7) étant prévu, lequel fait en sorte que pour effectuer une ou plusieurs coupes à vide, la distance entre la lame de coupe (4) et l'extrémité avant (20) du tronçon d'aliments (2) peut être variée et le dispositif de réglage (7) provoque un déplacement de la lame de coupe par rapport à l'arête de coupe pour ajuster un jeu de coupe, l'entraînement en rotation de la lame présentant un moyen avec lequel le contact de la lame avec l'arête de coupe peut être constaté, **caractérisé en ce que** le moyen est une commande machine qui détermine, par une mesure de l'erreur de poursuite de l'entraînement en rotation de la lame et/ou du dispositif de réglage, un contact de la lame avec l'arête de coupe.
